# EUROPÄISCHE PATENTSCHRIFT

(11) **EP 0 679 776 B1**
(45) Veröffentlichungstag und Bekanntmachung des Hinweises auf die Patenterteilung: **11.08.1999**
(21) Anmeldenummer: 95104540.0
(22) Anmeldetag: 28.03.1995
(51) Int. Cl.: E04D 13/035, E05D 15/48

(54) **Dachfenster**
Roof window
Fenêtre de toiture

(30) Priorität: 26.04.1994 DE 9406929 U
(43) Veröffentlichungstag der Anmeldung: 02.11.1995
(73) Patentinhaber: ROTO FRANK Aktiengesellschaft, 70771 Leinfelden-Echterdingen (DE)
(72) Erfinder: Frank, Karl-Heinz, D-71111 Waldenbuch (DE); Schneider, Johann, D-70771 Leinfelden-Echterdingen (DE); Wöhrn, Volker, D-70771 Leinfelden-Echterdingen (DE)

(56) Entgegenhaltungen:
- DE-A- 2 414 887
- DE-A- 2 708 785

## Beschreibung

Die Erfindung betrifft ein Dachfenster mit einem mittels federbelasteter Tragarme am Futterkasten gelagerten Flügel, bei dem die Tragarme einerends an einem an der Oberkante des Futterkastens befestigten Klapplager, anderenends etwa flügelhöhenmittig mit einem Drehlager am Seitenholm des Flügels gelenkig gelagert sind, und der Flügel zwischen Drehlager und seiner Oberkante an jedem Seitenholm mit einem Achszapfen versehen ist zum Zusammenwirken mit einer im Querschnitt U-förmigen, am Seitenschenkel des Futterkastens angebrachten Gleitschiene, deren eine Nut begrenzende, dem Flügel benachbarte Deckplatte den Achszapfen in der Schwingstellung des Flügels übergreift und in der Verschlußstellung und der Schwingstellung des Flügels der Achszapfen sich außerhalb des Wirkbereichs der Deckplatte befindet, wobei nach Betätigung eines am Querholm des Flügels befestigten Handgriffs beim Öffnen des Flügels unter Kupplung der Tragarme mit dem Flügel der Flügel sich um die Klapplager klappbewegt und beim Öffnen mit von den Tragarmen entkuppeltem Flügel die Achszapfen sich in der Nut der Gleitschiene in Richtung der Unterkante des Futterkastens bewegen unter Abheben des flügelseitigen Drehlagers vom Futterkasten zum Schwingöffnen des Flügels.

Bei einem derartigen, aus der DE-OS 2 708 785 bekannten Dachfenster ist der Flügel zum Öffnen wahlweise in eine Klappstellung oder eine Schwingstellung bringbar. Zur Ermöglichung einer Klappöffnung ist der Flügel mit den Tragarmen zu kuppeln, so daß sich der Flügel synchron mit den daran fixierten Tragarmen um die von an der Oberkante des Futterkastens angeordneten Klapplager gebildete Klappachse bewegt. Die Achszapfen, die ortsfest am Flügel befestigt sind, beschreiben dabei einen Kreisbogen um die Klappachse. Die futterkastenseitige Gleitschiene ist am oberen Ende mit einer Ausnehmung versehen, damit die Achszapfen in die Gleitschiene eintreten bzw. diese verlassen können. Infolge dieser Ausnehmung endet die Deckplatte und damit die Nut der Gleitschiene vor dem Klappbewegungsbereich der Achszapfen.

Soll der Flügel nach einem Entkuppeln von Flügel und Tragarm schwinggeöffnet werden, verbleibt der Achszapfen unverändert im Bereich der Ausnehmung der Gleitschiene und damit weiterhin vor der Nutöffnung. Beim nunmehrigen Öffnen in die Schwingstellung wird dem Achszapfen jedoch keinerlei entsprechende Information vermittelt, so daß die Gefahr besteht, daß die Achszapfen die Gleitschiene wieder durch die Ausnehmung verlassen und nicht durch die Nutöffnung in die Nut selbst eintreten und in dieser nach unten gleiten, wie es zur Erzielung der Schwingöffnung des Flügels notwendig ist. Um die Gefahr einer solchen fehlerhaften Flügelöffnungseinstellung zu verringern, ist die Gleitschiene mit einem angeformten, federnden Steg versehen, der bei von den Tragarmen entkuppeltem Flügel beim Öffnen des Flügels für eine Schwingöffnungstellung dem Austreten der Achszapfen aus der Gleitschiene durch seine Haltekraft entgegenwirken soll. Für die Haltekraft besteht jedoch ein Zielkonflikt, da sie einerseits den Eintritt und Austritt der Achszapfen aus der Gleitschiene beim Klappbewegen des Flügels gestatten muß, andererseits den Austritt verhindern soll, wenn eine Schwingöffnung des Flügels beabsichtigt ist. Zudem können z. B. je nach Anordnung und Ausgestaltung der Gewichtsentlastungsvorrichtung des Flügels beim Öffnen auf den Flügel Kräfte einwirken, die im Sinne eines Abhebens des oberen Bereichs des Flügels vom Futterkasten wirken, die dann ebenfalls den durch den federnden Steg ausgeübten Widerstand ohne weiteres überwinden, wodurch der Flügel in eine ungewollte Fehlbedienungsöffnung gelangt, in welcher er unkontrolliert um die tragarmseitigen Drehlager pendelt.

Der Erfindung liegt damit die Aufgabe zugrunde, bei einem gattungsgemäßen Dachfenster zu erreichen, daß die gewollte Öffnungsart des Flügels zuverlässig erhalten wird.

Diese Aufgabe wird bei einem gattungsgemäßen Dachfenster erfindungsgemäß dadurch gelöst, daß die Achszapfen am Seitenholm des Flügels längsverschiebbar angeordnet sind, indem sie an in den Seitenholmen des Flügels gelagerten Treibstangen befestigt sind, die mittels eines vom Handgriff betätigbaren Stellgestänges in einzelne Schaltstellungen verlagerbar sind.

Der Achszapfen ist nunmehr ortsveränderlich an den Seitenholmen des Flügels angeordnet. Durch eine Betätigung des Handgriffs werden die Achszapfen verschoben. Es ist somit möglich, den einzelnen Stellungen des Handgriffs bestimmte Schaltstellungen der Achszapfen zuzuordnen. In der Klappschaltstellung der Achszapfen, bei auf dem Futterkasten aufliegenden Flügel, befinden sich z. B. die Achszapfen jeweils kurz vor der Nutöffnung der Nut der Gleitschiene und damit außerhalb des Wirkbereichs der Deckplatte der Gleitschiene. Beim Klappöffnen des Flügels können sich dann die Achszapfen an der Nut vorbeibewegen, und zwar unbehindert durch zusätzliche, auf die Achszapfen einwirkende Kräfte. Wird der Handgriff - bei auf dem Futterkasten aufliegenden Flügel - weiterbewegt in seine Stellung für das Schwingöffnen, werden die Achszapfen zwangsläufig in Richtung des unteren Querholms des Flügels bewegt, treten durch die Nutöffnung der Gleitschiene und gelangen in die Nut hinein, so daß in der Schwing-Schaltstellung die Achszapfen die jeweilige Deckplatte der Gleitschiene untergreifen. Beim nachfolgenden Öffnen des Flügels können die Achszapfen nicht mehr von der Gleitschiene abheben. Infolge dieser Sperrung der Achszapfen gegen ein Abheben vom Futterkasten in Verbindung mit dem Abheben der Tragarme vom Flügel und vom Futterkasten, an deren freiem Ende der Flügel mittels Drehlager gelenkig verbunden ist, gleiten die Achszapfen innerhalb der Nut der Gleitschiene nach unten, bis die gewünschte Schwingöffnungsstellung des Flügels erreicht ist.

Die Achszapfen können in der Nut so weit nach unten bewegt werden, bis sie am unteren Nutende zum Anschlag gelangen. Der Flügel befindet sich dann in der Reinigungsstellung, bei welcher die Außenseite des Flügels vom Rauminnern her zugänglich ist.

Damit die jeweils eingestellte Schwingöffnungsstellung des Flügels auch bei Belastung durch Umwelteinflüsse erhalten bleibt, kann der Flügel gegenüber den Tragarmen gebremst und/oder eine Bremswirkung zwischen Achszapfen und Gleitschiene, beispielsweise durch eine Schwergängigkeit, benutzt werden.

Bei einem vorbenutzten Dachfenster "Roto Alpine" der ROTO FRANK AG, Leinfelden-Echterdingen mit Klapp-Schwing-Flügel sind die Achszapfen ebenfalls ortsfest am Flügel angebracht. Der Flügel ist mit einem Eingriffbeschlag versehen. Ein am unteren, horizontalen Querholm des Flügels angebrachter Handgriff wirkt über ein Spreizgetriebe auf zwei gegenläufig verlagerbare Treibstangen und eine Eckumlenkung auf jeweils eine im Seitenholm angebrachte Treibstange. Diese Treibstange trägt nahe dem unteren Querholm des Flügels am Seitenholm jeweils ein als Schließzunge ausgebildetes Riegelglied zum Zusammenwirken mit einem futterkastenseitig befestigten Schließstück. Bei am Futterkasten anliegenden Flügel kann der Flügel über Riegelglied und Schließstück in Verschlußstellung verriegelt werden. Weist das Schließstück zusätzliche Ausnehmungen auf, ist der Flügel auch in Klapp-Spaltlüftungsstellungen gegenüber dem Futterkasten fixierbar. Am freien, der Oberkante des Flügels zugeordneten Ende der Treibstangen ist ein als Schnäpper ausgebildetes Riegelstück federnd gelagert zum Kuppeln bzw. Entkuppeln des Flügels mit den Tragarmen. Über den einzigen Handgriff ist damit die Verriegelung des Dachfensters, die Einstellung von Klappspaltlüftungsstellungen des Flügels und die Kupplung mit und die Entkupplung des Flügels von den Tragarmen erreicht.

Bei einem derartigen Dachfenster mit Eingriffbedienung ist es günstig, die Treibstangen zusätzlich mit den Achszapfen zu verbinden, so daß die Längsverschiebung der Achszapfen und deren Überführung in die einzelnen Schaltstellungen mit bereits vorhandenen Mitteln durchgeführt werden kann, synchronisiert mit den sonstigen Verriegelungsmöglichkeiten über Schließstück und Riegelstück.

In bevorzugter Weise ist der Achszapfen auf einem Flansch befestigt, der in einer hinterschnittenen Führungsnut einer in den Seitenholm des Flügels hinter die Treibstange eingelassen eingesetzten Grundplatte gelagert ist und die Grundplatte ist mit einem Längssteg ausgerüstet, der eine Nase trägt zum Übergreifen der Treibstange im Verbindungsbereich Treibstange/Achszapfen. Damit werden auf die Achszapfen einwirkende Belastungen über den Flansch und die Grundplatte unmittelbar in den Seitenholm des Rahmens des Flügels eingeleitet. Die Treibstange wird von solchen Belastungen frei gehalten, so daß die Gängigkeit der Treibstange nicht beeinflußt wird. Der Längssteg der Grundplatte in Verbindung mit der vorstehenden Nase dient der zusätzlichen Führung der Treibstangen im Verbindungsbereich mit dem Achszapfen, wobei die Nase diese Verbindungsstelle sichert gegen ein ungewolltes Abheben der Treibstange von dem insbesondere aus dem Flansch ausgebogenen Verbindungssteg, der formschlüssig in eine Verbindungsausnehmung der Treibstange eingreift.

Die Betätigung des Handgriffs und damit die Einstellung der unterschiedlichen Schaltstellungen der Achszapfen und der beabsichtigten Funktionsabläufe zur gewünschten Flügelöffnungsbewegung erfolgt bei am Futterkasten anliegendem Flügel. In der Praxis kann es jedoch vorkommen, daß der Handgriff auch bei bereits geöffnetem Flügel versehentlich betätigt wird. Um eine derartige Fehlschaltung auszuschließen wird in bekannter Weise eine Fehlbedienungssicherung benutzt, welche eine Betätigung des Handgriffs bei geöffnetem Flügel vollständig sperrt oder nur eine teilweise Betätigung zuläßt.

Eine Fehlbetätigkeitsmöglichkeit kann auch bewußt in Kauf genommen werden, wenn sichergestellt wird, daß dadurch keine Beschädigung oder Funktionsstörung am Dachfenster auftreten kann. Eine solche Vorrichtung zur Vermeidung der negativen Auswirkungen bei einer fehlbedienten Betätigung des Dachfensters besteht in vorteilhafter Weise darin, daß die Deckplatte der Nut der Gleitschiene unter Bildung einer Nutöffnung vor dem Bereich der Achszapfen in deren Schwing-Schaltstellung endet, daß an der Deckplatte ein Schieber gelagert ist, der unter der Einwirkung einer Druckfeder über die Nutöffnung überstehend ist bis nahezu in den Bereich der Klapp-Schaltstellung der Achszapfen und daß das überstehende Ende des Schiebers auf der von der Nut abgewandten Oberseite mit einer Schrägfläche versehen und die Unterseite parallel zur Führungsfläche der Deckplatte für den Achszapfen angeordnet ist. Bei am Futterkasten anliegenden Flügel liegen die Achszapfen in allen drei Schaltstellungen Verschluß, Kippen, Schwingen jeweils vor der Nutöffnung an der Gleitschiene an, also außerhalb des Wirkungsbereichs der Deckplatte, wobei die Schaltstellung Verschluß oben liegend ist, gefolgt von der Schaltstellung Kippen und der Schaltstellung Schwingen. Das Klappöffnen kann dabei unbehindert von der Gleitschiene erfolgen. In der Schaltstellung Schwingen liegt der Achszapfen wohl noch außerhalb der Nut vor der Nutöffnung, untergreift jedoch die Unterseite des druckfederbelasteten Schiebers. Diese Unterseite bildet quasi eine Verlängerung der Deckplatte der Gleitschiene und verhindert ein Abheben des Achszapfens von dem Futterkasten, so daß die Schwingöffnungsbewegung des Flügels gesichert bleibt. Durch den Schieber wird bei der Öffnungsbewegung des Flügels der Achszapfen nach unten geleitet und untergreift dann die Deckplatte der Gleitschiene.

Wird bei klappgeöffnetem Flügel durch irrtümliche Betätigung des Handgriffs die Schaltstellung Schwingen des Achszapfens eingestellt, trifft bei der nachfolgenden Schließbewegung des Flügels der Achszapfen auf eine Schrägfläche des über die Nutöffnung überstehenden Schiebers. Der Achszapfen übt auf den Schieber eine Kraftkomponente aus, welche den Schieber entgegen der Kraft der Druckfeder zurückdrückt, bis der weitere Weg der Achszapfen frei ist und der Achszapfen wieder zur Auflage an der Gleitfläche der Gleitschiene gelangt im Bereich kurz vor der Nutöffnung. Sobald die Kraftbeaufschlagung des Schiebers durch den Achszapfen beendet ist, wird der Schieber infolge der Druckfeder wieder ausgeschoben, deckt erneut den Schaltstellungsbereich Schwingen für den Achszapfen ab, der dann vom Schieber gefangen und gesichert ist gegen ein Abheben vom Futterkasten bei erneutem Öffnen des Flügels. Damit sind negative Auswirkungen auf das Dachfenster selbst bei einer fehlbedienten Betätigung des Flügels vermieden.

Um nach dem Zurückdrücken des Schiebers bei fehlbetätigter Schwingschaltstellung der Achszapfen das erneute Übergreifen der Achszapfen durch den Schieber zu erleichtern, ist am Übergang von der Unterseite zur Schrägfläche des Schiebers eine Keilfläche angeordnet, die das Aufgleiten auf den insbesondere mit rundem Querschnitt versehenen Achszapfen verbessert.

Es ist günstig, daß der Schieber in einem an die Gleitschiene angeformten Gehäuse gelagert ist und Gleitschiene und Schieber als Kunststoff-Spritzgußteil hergestellt sind, so daß durch die einstückige Herstellung von Gleitschiene und Schiebergehäuse eine Montagevereinfachung bei preiswerter Herstellung des Bauteils aus Kunststoff ermöglicht ist und gleichzeitig ein Kunststoff mit gewünschtem Reibungskoeffizienten für die insbesondere aus Metall bestehenden Achszapfen gewählt werden kann.

Weitere Vorteile und Einzelheiten ergeben sich aus den Zeichnungen, die ein Ausführungsbeispiel in schematischer Darstellung zeigen. Es stellen dar
- Fig. 1: ein Dachfenster in Einbaulage bei schwinggeöffnetem und bei klappgeöffnetem Flügel,
- Fig. 2: einen Schnitt durch Fig. 1 in vergrößertem Maßstab bei schwinggeöffnetem Flügel,
- Fig. 3: in vergrößertem Maßstab einen Ausschnitt aus Fig. 1 im Bereich der Nutöffnung der Gleitschiene.

Das Dachfenster gemäß Fig. 1 besteht aus einem Futterkasten 1, an dem ein Flügel 2 mittels Tragarme 3 angelenkt ist. Die Tragarme 3 sind am oberen Ende an einem an der Oberkante des Futterkastens befestigten Klapplager 4 und am unteren Ende mittels eines ungefähr flügelhöhenmittig angeordneten Drehlagers 5 an dem jeweiligen Seitenholm 6 des Rahmens des Flügels 2 gelenkig gelagert. Im Bereich des oberen Drittels der Länge des Flügels 2 ist zwischen Drehlager 5 und Oberkante des Flügels 2 an jedem Seitenholm 6 ein Achszapfen 7 angebracht, der zum Zusammenwirken mit einer auf der Stirnfläche des Seitenschenkels 8 des Futterkastens 1 aufgesetzten Gleitschiene 9 bestimmt ist. Die Gleitschiene 9 besitzt einen im wesentlichen U-förmigen Querschnitt unter Bildung einer Nut 10 zur Aufnahme der Achszapfen 7, der dabei von der die Nut 10 begrenzenden Deckplatte 11 übergriffen und damit gegen ein Abheben vom Futterkasten 1 gesichert ist.

Der am unteren Querholm 12 des Flügels 2 befestigte Handgriff 13 ist in drei jeweils um 90° zueinander versetzte Stellungen bringbar, nämlich in die Verschlußstellung, die Klappstellung und die Schwingöffnungsstellung. Der Handgriff 13 wirkt auf ein Gestänge ein, das in bekannter Weise aus einem Spreizgetriebe und zwei gegenläufigen Treibstangen im Querholm 12 besteht, an die sich Eckumlenkungen anschließen, welche die Bewegung auf die an den Seitenholmen 6 des Flügels 2 gelagerten Treibstangen 14 übertragen. Jede Treibstange 14 trägt nahe dem Querholm 12 ein Riegelglied 15, dem unterhalb der Gleitschiene 9 am Futterkasten 1 ein Schließstück 16 zugeordnet ist. Am freien Ende der Treibstange 14 ist ein Riegelstück 17 in Form eines Schnäppers federnd gelagert.

In geschlossener Stellung des Dachfensters liegt der Flügel 2 auf dem Futterkasten 1 auf und das Riegelglied 15 befindet sich in der der Stirnfläche des Futterkastens 1 benachbarten Schließausnehmung 18 des Schließstücks 16, so daß das Dachfenster verriegelt ist. In dieser Verschlußstellung erstreckt sich die Handhabe des Handgriffs 13 parallel zur Längserstreckung des Querholms 12 des Flügels 2. Die Achszapfen 7 befinden sich in der obersten Stellung, die in Fig. 3 mit V bezeichnet ist, aufliegend auf der Gleitfläche 19 der Gleitschiene 9.

Wird der Handgriff 13 um 90° verschwenkt, so daß die Handhabe parallel zu den Seitenholmen 6 des Flügels 2 ausgerichtet ist, bewegt sich der mit der Treibstange 14 verbundene Achszapfen 7 auf der Gleitfläche 19 gleitend nach unten in die in Fig. 3 mit K bezeichnete Position und das Riegelglied 15 wird entriegelt. Der Flügel 2 kann jetzt klappgeöffnet werden in die in Fig. 1 strichpunktiert dargestellte Klappöffnungsstellung, wozu sich die Tragarme 3 mit dem Flügel 2 synchron um die Klapplager 4 bewegen, da der Flügel 2 mittels der schnäpperartigen Riegelstücke 17 im Bereich der Klapplager 4 mit den Tragarmen 3 verrastet sind. Die beim Achszapfen 7 vorliegende Bewegungsrichtung ist in Fig. 3 mit einem Pfeil angegeben. Die Achszapfen 7 werden beim Klappöffnen unbehindert vom Futterkasten 1 abgehoben.

Wird nur eine geringe Klappöffnungsbewegung des Flügels 2 bewirkt und der Handgriff 13 in die Verschluß-Schaltstellung zurückgeführt, ergibt sich eine verriegelte Klappspaltlüftungsstellung des Flügels 2 durch das Eingreifen des Riegelglieds 15 in die Spaltausnehmung 20 des Schließstücks 16 unter leichtem Abheben der Achszapfen 7 von der Gleitfläche 19 der Gleitschiene 9.

Wird der Handgriff 13, ausgehend von der Verschlußstellung, um 180° bewegt, so daß die Handhabe 13 sich wieder parallel zum Querholm 12 erstreckt, wird das schnäpperartige Riegelstück 17 durch die Treibstange 14 zurückgezogen und damit die Kupplung zwischen dem Flügel 2 und den Tragarmen 3 aufgehoben, ebenso die Verriegelung des Riegelglieds 15 und die Achszapfen 7 werden nach unten bewegt bis in die in Fig. 3 mit S bezeichnete Stellung, wo die Achszapfen 7 7 noch außerhalb des Bereichs der Nut 10 und der Deckplatte 11 der Gleitschiene 9 angeordnet sind, also kurz vor der Nutöffnung 21. In dieser Schwing-Schaltstellung der Achszapfen 7 ist der Achszapfen 7 von einem Schieber 22 übergriffen, der in einem einteilig an die Deckplatte 11 der Gleitschiene 9 angeformten Gehäuse 23 längsverschiebbar ist, beaufschlagt von einer Druckfeder 24.

Der Schieber 22 überragt mit seinem freien Ende die Nutöffnung 21. Das freie Ende reicht über den Bereich der Schwing-Schaltstellung des Achszapfens 7 hinaus bis kurz vor den Bereich der Klapp-Schaltstellung. Die Unterseite 25 des Schiebers 22 erstreckt sich parallel zur Führungsfläche 26 der Deckplatte 11, die von der Unterseite der Deckplatte 11 gebildet ist. Der Abstand zwischen Führungsfläche 26 und Unterseite 25 ist gering gehalten. Die Oberseite 27 des Schiebers 22 geht in eine Schrägfläche 28 über, die sich über den gesamten, über die Nutöffnung 21 vorstehenden Bereich des Schiebers 22 erstreckt. Der Stellweg des Schiebers 22 wird begrenzt durch einen Anschlagsteg 29 des Gehäuses 23, der ein Langloch 30 im Schieber 22 durchsetzt. Der Übergang von der Schrägfläche 28 zu der Unterseite 25 des Schiebers 22 wird von einer Keilfläche 31 gebildet.

Nachdem der Achszapfen 7 in seine Schwing-Schaltstellung S gemäß Fig. 3 gelangt ist, verhindert der Schieber 22 beim Öffnen des Flügels 2 ein Abheben des Achszapfens 7 von dem Futterkasten 1. Bei der Öffnungsbewegung des von den Tragarmen 3 entkuppelten Flügels 2 wird der Flügel 2 um das Drehlager 5 bewegt und der Achszapfen 7 gleitet nach unten auf der Gleitfläche 19. Gleichzeitig bewirkt der Achszapfen 7 ein Abheben des Drehlagers 5 vom Futterkasten 1. Bei diesen einander überschneidenden und sich gegenseitig beeinflussenden Bewegungen gleitet der Achszapfen 7 an der Unterseite 25 des Schiebers 22 entlang, wird an der Nutöffnung 21 an die Führungsfläche 26 der Deckplatte 11 weitergeleitet und ist zwischen Führungsfläche 26 und Gleitfläche 19 der Gleitschiene 9 eng geführt. Eine bevorzugte Schwingöffnungsweite des Flügels 2 ist in Fig. 1 mit ausgezogenen Strichen dargestellt.

Wird der schwinggeöffnete Flügel 2 der Fig. 1 an der Oberkante des Flügels 2 ergriffen und nach unten gedrückt, gleiten die Achszapfen 7 die Nut 10 entlang nach unten, bis sie am Nutende 32 zur Anlage gelangen, wodurch die Reinigungsstellung des Flügels 2 erzielt ist, in der die Außenseite des Flügels 2 vom Rauminnern her zugänglich ist.

Wird in der Klappöffnungsstellung des Flügels 2 aus Fig. 1 der Handgriff 13 versehentlich betätigt, wird die Kupplung Flügel 2/Tragarm 3 gelöst und die Achszapfen 7 werden in Richtung des unteren Querholms 12 verschoben. Beim Bewegen des Flügels 2 auf den Futterkasten 1 zu gelangt der Achszapfen 7 in die in Fig. 3 mit SF bezeichnete Lage, also in den Bereich der Gleitschiene 9, kurz vor der Nutöffnung 21. Die restliche Bewegung auf den Futterkasten 1 zu ergibt ein Auftreffen des Achszapfens 7 auf die Schrägfläche 28 des Schiebers 22, der dann gegen die Kraft der Druckfeder 24 in das Gehäuse 23 hineingedrückt wird und damit den Weg zur Gleitfläche 19 der Gleitschiene 9 für den Achszapfen 7 freigibt. Die Druckfeder 24 drückt den Schieber 22 in seine Ausgangsstellung zurück, sobald der Achszapfen 7 den Schieber 22 passiert hat und auf der Gleitfläche 19 zur Auflage gelangt und sperrt dadurch mit seiner Unterseite 25 ein ungewolltes Abheben des Achszapfens 7 vom Gleitstück 9. Der Achszapfen 7 befindet sich nunmehr in der regulären Schwing-Schaltstellung und bei einem Öffnungsvorgang des Flügels 2 stellt sich wieder eine korrekte Schwing-Öffnungsstellung des Flügels 2 ein.

Der Schieber 22 verhindert damit negative Auswirkungen bei einer Fehlbedienung des Handgriffs 13 bei geöffnetem Flügel 2.

Wie Fig. 2 entnehmbar, welche einen Schnitt in vergrößertem Maßstab im Bereich des in der Nut 10 der Gleitschiene 9 angeordneten Achszapfens 7 darstellt, ist in einer falzoffenen Ausfräsung 33 eine Grundplatte 34 eingelassen angeordnet, die eine hinterschnittene Führungsnut 35 aufweist, in welcher längsverschiebbar ein Flansch 36 gelagert ist, an welchem der aus Stahl bestehende Achszapfen 7 angenietet oder angeschweißt ist. Die Grundplatte 34 ist mit einem Längssteg 37 und mit einer vorstehenden Nase 38 ausgerüstet. Die Nase 38 verhindert ein Ausbiegen der Treibstange 14 bei starker Belastung und sichert die Verbindungsstelle zwischen Treibstange 14 und Achszapfen 7, die durch einen aus dem Flansch 36 ausgebogenen Verbindungssteg 39 gebildet ist, der formschlüssig in die Verbindungsausnehmung 40 der Treibstange 14 eingreift.

## Patentansprüche

1. Dachfenster mit einem mittels federbelasteter Tragarme (3) am Futterkasten (1) gelagerten Flügel (2), bei dem die Tragarme (3) einerends an einem an der Oberkante des Futterkastens (1) befestigten Klapplager (4), anderenends etwa flügelhöhenmittig mit einem Drehlager (5) am Seitenholm (6) des Flügels (2) gelenkig gelagert sind, und der Flügel (2) zwischen Drehlager (5) und seiner Oberkante an jedem Seitenholm (6) mit einem Achszapfen (7) versehen ist zum Zusammenwirken mit einer im Querschnitt U-förmigen, am Seitenschenkel (8) des Futterkastens (1) angebrachten Gleitschiene (9), deren eine Nut (10) begrenzende, dem Flügel (2) benachbarte Deckplatte (11) den Achszapfen (7) in der Schwingstellung des Flügels (2) übergreift und in der Verschlußstellung und der Schwingstellung des Flügels (2) der Achszapfen (7) sich außerhalb des Wirkbereichs der Deckplatte (11) befindet, wobei nach Betätigung eines am Querholm (12) des Flügels (2) befestigten Handgriffs (13) beim Öffnen des Flügels (2) unter Kupplung der Tragarme (3) mit dem Flügel (2) der Flügel (2) sich um die Klapplager (4) klappbewegt und beim Öffnen mit von den Tragarmen (3) entkuppeltem Flügel (2) die Achszapfen (7) sich in der Nut (10) der Gleitschiene (9) in Richtung der Unterkante des Futterkastens (1) bewegen unter Abheben des flügelseitigen Drehlagers (5) vom Futterkasten (1) zum Schwingöffnen des Flügels (2), **dadurch gekennzeichnet**, daß die Achszapfen (7) am Seitenholm (6) des Flügels (2) längsverschiebbar angeordnet sind, indem sie an in den Seitenholmen (6) des Flügels (2) gelagerten Treibstangen (14) befestigt sind, die mittels eines vom Handgriff (13) betätigbaren Stellgestänges in einzelne Schaltstellungen verlagerbar sind.

2. Dachfenster nach Anspruch 1, **dadurch gekennzeichnet**, daß die an den Seitenholmen (6) des Flügels (2) gelagerten Treibstangen (14) jeweils ein Riegelglied (15) tragen zum Zusammenwirken mit einem am Seitenschenkel (8) des Futterkastens (1) angebrachten Schließstück (16) und/oder mit einem Riegelstück (17) zum Kuppeln bzw. Entkuppeln des Flügels (2) mit den Tragarmen (3) nahe dem Bereich der Klapplager (4), wobei das Riegelstück (17) als Schnäpper ausgebildet am freien Ende der Treibstangen (14) angeordnet ist.

3. Dachfenster nach mindestens einem der Ansprüche 1 und 2,
**dadurch gekennzeichnet**,
daß der Achszapfen (7) auf einem Flansch (36) befestigt ist, der in einer hinterschnittenen Führungsnut (35) einer in den Seitenholm (6) des Flügels (2) hinter die Treibstange (14) eingelassen eingesetzten Grundplatte (34) gelagert ist und die Grundplatte (34) mit einem Längssteg (37) ausgerüstet ist, der eine Nase (38) trägt zum Übergreifen der Treibstange (14) im Verbindungsbereich Treibstange (14)/Achszapfen (7).

4. Dachfenster nach einem der Ansprüche 1 bis 3,
**dadurch gekennzeichnet**,
daß die Deckplatte (11) der Nut (10) der Gleitschiene (9) unter Bildung einer Nutöffnung (21) vor dem Bereich der Achszapfen (7) in deren Schwing-Schaltstellung endet, daß an der Deckplatte (11) ein Schieber (22) gelagert ist, der unter der Einwirkung einer Druckfeder (24) über die Nutöffnung (21) überstehend ist bis nahezu in den Bereich der Klapp-Schaltstellung der Achszapfen (7) und daß das überstehende Ende des Schiebers (22) auf der von der Nut (9) abgewandten Oberseite (27) mit einer Schrägfläche (28) versehen und die Unterseite (25) parallel zur Führungsfläche (26) der Deckplatte (11) für den Achszapfen (7) angeordnet ist.

5. Dachfenster nach Anspruch 4,
**dadurch gekennzeichnet**,
daß am Übergang von der Unterseite (25) zur Schrägfläche (28) des Schiebers (22) eine Keilfläche (31) angeordnet ist.

6. Dachfenster nach mindestens einem der Ansprüche 4 und 5,
**dadurch gekennzeichnet**,
daß der Schieber (22) in einem an die Gleitschiene (9) angeformten Gehäuse (23) gelagert ist und Gleitschiene (9) und Schieber (22) als Kunststoff-Spritzgußteil hergestellt sind.

## Claims

1. Roof window having a casement (2) mounted on the lining box (1) by means of spring-loaded carrying arms (3), in which window the carrying arms (3) are mounted in an articulated manner at one end to a tilt bearing (4) fastened to the upper edge of the lining box (1) and at the other end, roughly at the centre-height of the casement, with a pivot bearing (5) on the side bar (6) of the casement (2), and the casement (2) is provided, between pivot bearing (5) and its upper edge, on each side bar (6) with a pivot (7) to co-operate with a slide rail of U-shaped cross-section and attached to the side member (8) of the lining box (1), the cover plate (11) of which rail, adjacent to the casement (2) and delimiting a groove (10), overlaps the pivot (7) in the swinging position of the casement (2), and in the closed position and the swinging position of the casement (2) the pivot (7) is located outside the area affected by the cover plate (11); and after the actuation of a handle (13) fastened on the crossbar (12) of the casement (2), when the casement (2) opens coupling the carrying arms (3) with the casement (2), the casement makes a tilting movement around the tilt bearing (4), and when it opens with the casement (2) decoupled from the carrying arms, the pivots (7) move in the groove (10) of the guide rail (9) towards the lower edge of the lining box (1), raising the pivot bearing (5) on the casement side from the lining box (1) to swing open the casement (2), **characterised in that** the pivots (7) are disposed on the side bar (6) of the casement (2) longitudinally displaceable, by being attached to driving rods (14) mounted in the side bars (6) of the casement (2), which rods may be displaced into individual shifting positions by means of an adjustment rod assembly able to be actuated by the handle (13).

2. Roof window according to claim 1, **characterised in that** the drive rods (14) mounted on the side bars (6) of the casement (2) each carry a bolt member (15) to co-operate with a closing piece (16) attached to the side member (8) of the lining box (1) and/or with a bolt piece (17) to couple or decouple the casement (2) with/from the carrying arms (3) close to the region of the tilt bearing (4), the bolt piece (17), confiqured as a latch bolt, being disposed on the free end of the driving rods (14).

3. Roof window according to at least one of claims 1 and 2,
**characterised in that**
the pivot (7) is fastened onto a flange (36) which is mounted in an undercut guide groove (35) of a base plate (34) inserted let into the side bar (6) of the casement (2) behind the driving rod, and the base plate (34) is equipped with a longitudinal web (37) which carries a nose (38) to overlap the driving rod (14) in the region connecting driving rod (14) and pivot (7).

4. Roof window according to one of claims 1 to 3,
**characterised in that**
the cover plate (11) of the groove (10) in the slide rail (9) ends before the region of the pivots (7) in their swing shift position, forming a groove opening (21), in that there is mounted on the cover plate (11) a slide (22) which, under the action of a compression spring (24), projects beyond the groove opening (21) almost into the region of the tilt shift position of the pivots (7), and in that the proud end of the slide (22) is provided on the upper side (27) remote from the groove (9) with a sloping surface (28) and the underside (25) is disposed parallel to the guide surface (26) of the cover plate (11) for the pivot (7).

5. Roof window according to claim 4,
**characterised in that**
a wedge surface (31) is disposed on the transition region from the underside (25) to the sloping surface (28) of the slide (22).

6. Roof window according to at least one of claims 4 and 5,
**characterised in that**
the slide (22) is mounted in a housing (23) formed on the slide rail (9) and slide rail (9) and slide (22) may be manufactured as injection-moulded plastic parts.

## Revendications

1. Lucarne comportant un battant (2) monté sur le caisson (1) par l'intermédiaire d'un bras de support (3) chargé par ressort, les bras de support (3) étant articulés par une extrémité à une branche latérale (6) du battant (2), au niveau d'un palier de basculement fixé à l'arête supérieure du caisson (1) et par l'autre extrémité, sensiblement au milieu de la hauteur du battant, à un palier de rotation (5) porté par la branche latérale (6) du battant (2), et
entre le pivot (5) et son arête supérieure, au niveau de chaque traverse (6), le battant (2) est muni d'un tourillon d'axe (7) pour coopérer avec un rail (9) à section en forme de U, sur la branche latérale (8) du caisson (1), rail dont une rainure (10) qui délimite la plaque de recouvrement (11) voisine du battant (2), adjacente, déborde le tourillon d'axe (7) en position d'oscillation du battant (2) et dans la position de fermeture et la position d'oscillation du battant (2), le tourillon d'axe (7) se trouve à l'extérieur de la plage active de la plaque de recouvrement (11), et après actionnement d'une poignée (13) fixée par la traverse (12) du battant (2), lors de l'ouverture du battant (2) en embrayant les bras de support (3) au battant (2), le battant (2) se déplace autour du palier de basculement (4) et à l'ouverture, le battant (2) est découplé des bras de support (3), les axes (7) descendent dans la rainure (10) du rail de glissement (9) en direction du bord inférieur du caisson (11), en soulevant le pivot (5) du côté du battant par rapport au caisson (1) pour l'ouverture en pivotement du battant (2),
caractérisée en ce que
les tourillons d'axe (7) sont montés sur les branches latérales (6) du battant (2), de façon coulissante longitudinalement, en étant fixés aux tiges d'entraînement (14) logées dans les branches latérales (6) du battant (2), ces tiges étant réglables par l'intermédiaire d'une tringlerie de réglage actionnée par une poignée (13) pour passer dans différentes positions de commutation.

2. Lucarne selon la revendication 1,
caractérisée en ce que
les tiges d'entraînement (14) reliées aux branches latérales (6) du battant (2) portent chaque fois un verrou (15) pour coopérer avec une pièce de fermeture (16) prévue sur la branche latérale (8) du caisson de garniture (1) et/ou avec une pièce de verrou (17), pour embrayer ou débrayer le battant (2) avec les bras de support (3) à proximité de la zone du palier de basculement (4), la pièce de verrou (17) étant réalisée sous la forme d'un organe d'encliquetage à l'extrémité libre des tiges d'entraînement (14).

3. Lucarne selon au moins l'une des revendications 1 et 2,
caractérisée en ce que
le tourillon d'axe (7) est fixé sur une bride (36) logée dans une rainure de guidage à contre-dépouille (35) d'une plaque de base (34) insérée dans la branche latérale (6) du battant (2) derrière du tige d'entraînement (14) et la plaque de base (34) est équipée d'une branche longitudinale (37) portant un bec (38) pour déborder de la tige d'entraînement (14) dans la zone de liaison entre la tige d'entraînement (14) et le tourillon d'axe (7).

4. Lucarne selon l'une des revendications 1 à 3,
caractérisée en ce que
la plaque de recouvrement (11) de la rainure (10) du rail (9) se termine en formant une ouverture de rainure (21) devant la zone du tourillon d'axe (7) en position de commutation d'oscillation, en ce qu'un coulisseau (22) est monté sur la plaque de recouvrement (11) qui dépasse de l'ouverture (21) sous l'effet d'un ressort de compression (24) jusque pratiquement dans la zone de la position de commutation de basculement des tourillons d'axe (7) et en ce que l'extrémité en saillie du tiroir (22) est munie sur le côté supérieur (27) opposé à la rainure (9), une surface inclinée (28) et le côté inférieur (25) est parallèle à la surface de guidage (26) de la plaque de recouvrement (11) pour les tourillons d'axe (7).

5. Lucarne selon la revendication 4,
caractérisée en ce qu'
au passage entre le côté inférieur (25) et la surface inclinée (28) du tiroir (22), il y a une surface en forme de coin (31).

6. Lucarne selon au moins l'une des revendications 4 et 5,
caractérisée en ce que
le coulisseau (22) est monté dans un boîtier (23) formé sur le rail (9) et ce rail (9) et le coulisseau (22) sont des pièces injectées en matière plastique.
